# EUROPÄISCHE PATENTSCHRIFT

(11) **EP 3 019 290 B1**
(45) Veröffentlichungstag und Bekanntmachung des Hinweises auf die Patenterteilung: **01.02.2017**
(21) Anmeldenummer: 14738480.4
(22) Anmeldetag: 09.07.2014
(51) Int. Cl.: B21D 41/02, B25F 5/00

(54) **HAND-AUFWEITGERÄT**
HAND EXPANSION DEVICE
APPAREIL D'ÉVASEMENT MANUEL

(30) Priorität: 10.07.2013 DE 102013107294
(43) Veröffentlichungstag der Anmeldung: 18.05.2016
(73) Patentinhaber: Gustav Klauke GmbH, 42855 Remscheid (DE)
(72) Erfinder: FRENKEN, Egbert, 52525 Heinsberg (DE)
(74) Vertreter: Müller, Enno
(86) Internationale Anmeldenummer: PCT/EP2014/064667
(87) Internationale Veröffentlichungsnummer: WO 2015/004167

(56) Entgegenhaltungen:
- EP-A2- 2 402 122
- DE-A1-102004 046 000
- DE-A1-102008 054 455
- DE-A1-102012 217 179
- DE-B3- 10 247 549
- DE-U1-202012 100 361

## Beschreibung

Die Erfindung betrifft ein Hand-Aufweitgerät zum Aufweiten von Rohrenden, mit einem durch einen Elektromotor und/ oder ein Hydraulikmittel betätigbaren, mehrere Segmente aufweisenden Aufweitkopf, wobei die über einen in Richtung einer Längsachse des Aufweitkopfes verfahrbaren Spreizdorn betätigbaren Segmente zufolge einer ersten Auslösung eines Aufweitvorganges mittels des Spreizdorns quer zu einer Verfahrrichtung des Spreizdorns spreizbar sind.

Handarbeitsgeräte der angesprochenen Art können in vielfältiger Gestaltung ausgebildet sein. Beispielsweise als hydraulisches und/ oder elektrisches Verpressgerät, wozu etwa auf die WO 99/19947 A1 (US 2012/0160065 A1) zu verweisen ist. Weiter auch als Aufweitgerät mit einem integral ausgebildeten Aufweitelement, etwa in Form einer elastischen Hülse, wozu im Stand der Technik auf die WO 02/ 062504 A1 (US 7,065,995 B2) zu verweisen ist.

Wenn auch das letztgenannte Aufweitgerät bereits ein Hand-Aufweitgerät zum Aufweiten von Rohrenden ist, sind doch darüber hinaus spezielle Hand-Aufweitgeräte bekannt mit den weiter oben aufgeführten Merkmalen. Diesbezüglich ist bspw. auf die nicht vorveröffentlichte deutsche Patentanmeldung 10 2012109 255 im Stand der Technik zu verweisen, weiter auch etwa auf die US 6,401,515 B2, die US 6,276,186 B1 oder die US 6,230,542 B1 zu verweisen ist. Darüber hinaus auf die DE 102 47 549 B3.

Aus der EP 2 402122 A2 ist ein Nagelgerät bekannt, das eine Sensoreinrichtung zur Lageerkennung aufweist. In ungünstigen Lagen des Nagelgerätes, die mit Hilfe dieser Sensoreinrichtung erfasst werden sollen, kann das Auslösen eines Nagelsetzvorganges gesperrt werden. Die DE 20 2012100 361 U1 beschreibt ein Aufweitgerät, wie es grundsätzlich als Ausgangspunkt der Erfindung anzusehen ist.

Bei derartigen Hand-Aufweitgeräten ist es oftmals erwünscht, dass Arbeitsvorgänge in einer bestimmten Reihenfolge vorgenommen werden. Insbesondere bei einem Hand-Aufweitgerät ist erwünscht, dass die Aufweitung mehrfach vorgenommen wird und dies bei um die Längsachse des Rohres, in welche ein Aufweitkopf des Aufweitgerätes zur Aufweitung eingesteckt ist, verdrehtem Zustand. Dies um möglichst Unvollkommenheiten über den Umfang der Aufweitung auszuschließen.

Bei der genannten nicht vorveröffentlichten deutschen Patentanmeldung 10 2012109 255 ist hierzu vorgesehen, dass der Aufweitkopf nach einer ersten Betätigung selbsttätig eine Drehung um die genannte Längsachse vornimmt, so dass bei Auslösung eines zweiten Aufweitvorganges die gewünschte verdrehte Stellung zuverlässig eingenommen ist. Andererseits ist hiermit ein relativ hoher maschinentechnischer Aufwand verbunden.

Ausgehend von dem vorveröffentlichten Stand der Technik beschäftigt sich die Erfindung mit der Aufgabenstellung, ein Hand-Aufweitgerät anzugeben, das eine zuverlässige Abfolge von Betätigungen bei unterschiedlicher räumlicher Ausrichtung des Gerätes erreichen lässt.

Diese Aufgabe ist beim Gegenstand des Anspruches 1 gelöst, wobei darauf abgestellt ist, dass eine zweite Auslösung eines Aufweitvorganges erfolgt, wenn das Hand-Aufweitgerät (1) nach der ersten Auslösung um die Längsachse (L) bewegt wurde, dass ein Sensor (7) zur Erfassung einer räumlichen Bewegung des Hand-Aufweitgerätes (1) vorgesehen ist und dass in dem Gerät eine Rechnereinheit vorgesehen ist, welche Signale des Sensors auswertet und eine Steuerung des Hand-Aufweitgerätes in dem angegebenen Sinne ermöglicht. Hiermit kann mit einfachen Mitteln, nämlich zufolge des genannten Sensors und der in dem Gerät vorgesehenen Steuereinrichtung, welche die Sensorsignale entsprechend auswertet und eine Steuerung des Hand-Aufweitgerätes in dem angegebenen Sinne ermöglicht, das Gerät zur Durchführung von Aufweitvorgängen vorteilhaft ausgestaltet sein. Bezüglich der Anordnung des Sensors gelten zunächst vorstehende Ausführungen. Weiter bevorzugt kann der Sensor auch im Hinblick auf die hier vorrangig wesentliche Erfassung der Bewegung um die Längsachse auch an einem Ort des Arbeitsgerätes, insbesondere des Gehäuses angeordnet sein, der mit möglichst großem radialen Abstand zu der Längsachse angeordnet ist. Wenn etwa, wie bevorzugt, das Arbeitsgerät winkelförmig ausgebildet ist, wobei ein Winkelabschnitt in seiner Längenerstreckung von der Längsachse durchsetzt ist, um welche das Hand-Aufweitgerät zu drehen ist, ist der Sensor bevorzugt endbereichsseitig des anderen, bevorzugt auch zu dem genannten Winkelabschnitt sich im Wesentlichen rechtwinklig erstreckenden Winkelabschnittes angeordnet.

Die genannte Rechnereinheit, etwa in Form eines Mikroprozessors, und die Verbindung mit der Gerätesteuerung als solcher, ist entsprechend auch in dem Handarbeitsgerät als solchem vorgesehen.

Hinsichtlich des Sensors zur Erfassung einer räumlichen Bewegung kann auf bekannte Sensoren zurückgegriffen sein. Insbesondere handelt es sich um einen oder mehrere sog. Inertialsensoren. Speziell kann es sich um einen MEMS (Micro-Electro-Mechanical-System)-Gyroskop handeln. Derartige Sensoren werden bspw. zur Bildstabilisierung von Digitalkameras oder in Eingabesystemen von Spielkonsolen eingesetzt.

Speziell kann ein solcher Sensor auch als Vibrationskreisel ausgebildet sein. Er kann als Bauelement sogleich auf einer Platine im Inneren des Handarbeitsgerätes oder des Hand-Aufweitgerätes angeordnet sein. Beispielsweise können hierzu auch "Dynamically Tuned Gyros" -Vorrichtungen (DTG) eingesetzt werden.

Die räumliche Bewegung, ab welcher eine weitere Betätigung des Hand-Aufweitgerätes freigegeben ist, kann bspw. bei einer Bewegung um die genannte Längsachse ab einem Drehwinkel von 2 Grad oder mehr vorgesehen sein. Beispielsweise bis hin zu 20 oder 30 Grad. Bevorzugt ist insofern ein Drehwinkel zwischen 8 und 15 Grad.

Alternativ oder ergänzend kann auch vorgesehen sein, dass die zweite Auslösung nur möglich ist, wenn die Bewegung um die Längsachse einem Viertel oder mehr bis hin bspw. zu drei Vierteln einer Winkelerstreckung eines Segmentes entsprochen hat.

Nachstehend ist die Erfindung des Weiteren anhand der beigefügten Zeichnung, die jedoch lediglich ein Ausführungsbeispiel darstellt, erläutert. Hierbei zeigt:
- Fig. 1: ein Hand-Aufweitgerät in perspektivischer Darstellung;
- Fig. 2: eine Darstellung des Hand-Aufweitgerätes gemäß Fig.1 in einer Seitenansicht, in Zusammenwirkung mit einem aufzuweitenden Rohr;
- Fig. 3: einen Querschnitt durch den Gegenstand gemäß Fig. 2, geschnitten in der Ebene III - III; und
- Fig. 4: eine Darstellung gemäß Fig. 3, nach erfolgter Drehung des Hand-Aufweitgerätes um die Längsachse.

Dargestellt und beschrieben ist ein Hand-Aufweitgerät 1, das zum Aufweiten eines Endes 2 eines Rohres 3 eingesetzt werden kann.

Ein derartiges Aufweiten von Rohrenden ist insbesondere in der Sanitärinstallation erforderlich. Etwa um ein Rohr, insbesondere ein Kunststoffrohr, auch bspw. ein Aluminium-Verbundrohr, auf ein Anschlussteil aufschieben zu können und/ oder ein aufgeweitetes Rohr mit einem nicht aufgeweiteten weiteren Rohr, das eingeschoben ist, zu verpressen.

Das Hand-Aufweitgerät weist einen Aufweitkopf 4 auf, der im Einzelnen aus mehreren Segmenten 5 besteht, die über einen verfahrbaren Spreizdorn 6 betätigbar sind.

Die Segmente sind im Einzelnen quer zu einer Verfahrrichtung des Spreizdorns 6, die einer Längsachse L des Aufweitkopfes 4 entspricht, kreisförmig angeordnet.

Zufolge einer Auslösung eines Aufweitvorganges mittels des Spreizdorns, bei welchem der Spreizdorn 6 in Richtung der Längsachse, zum Aufweiten nach außen bzgl. des Aufweitkopfes 4, verfährt, werden die Segmente 5 nach außen gedrängt und führen so zur Aufweitung des Endes 2 des Rohres 3.

In dem dargestellten Hand-Aufweitgerät ist ein hier nur schematisch angedeuteter Sensor 7 zur Erfassung einer räumlichen Bewegung des Hand-Aufweitgerätes vorgesehen. Wenn, etwa über einen Betätigungsschalter 8, ein Aufweitvorgang des Hand-Aufweitgerätes ausgelöst wird, kann dies als erste Auslösung betrachtet werden.

Eine weitere zweite Auslösung eines Aufweitvorganges ist bei dem dargestellten Gerät nur dann möglich, wenn das Hand-Aufweitgerät nach der ersten Auslösung um die Längsachse L, vgl. Figuren 3 und 4, um einen bestimmten Winkelbetrag α gedreht wurde. Hierbei ist im Einzelnen in Fig. 3 der Zustand wiedergegeben, in welchem der Spreizdorn 6 noch nicht vorgefahren ist oder nach einem ersten Vorfahren (und damit verbundenem ersten Aufweiten) wieder zurückgefahren ist, während in Fig. 4 der Zustand wiedergegeben ist, in welchem der Spreizdorn (wieder) vorgefahren ist und ein (zweites) Aufweiten bewirkt hat.

Schaltungstechnisch ist der Sensor 7 im Weiteren mit einer bevorzugt auch in dem Hand-Aufweitgerät 1 selbst angeordneten Steuerungseinheit 9 verbunden, die hier jedoch auch nur schematisch angedeutet ist.

Der Winkelbetrag α kann unterschiedlich groß sein. Bevorzugt entspricht er etwa der Hälfte eines in gleicher Weise abgemessenen Winkelbetrags β eines Segmentes 5. So kann sichergestellt werden, dass bei der zweiten Auslösung des Aufweitvorganges, wie gewünscht, sich zwischen den einzelnen Segmenten ergebende Freiräume, zufolge deren radialer Bewegung, bei der zweiten Auslösung sicher von einem Segment 5 überdeckt sind.

Insbesondere ist bevorzugt, dass der Winkelbetrag α einem Viertel oder mehr, bis hin bspw. zu drei Vierteln, eine Winkelerstreckung des Segmentes 5, entsprechend einem Umfangswinkel um die Längsachse L, entspricht.

Ergänzend oder alternativ kann auch vorgesehen sein, dass überwacht wird, dass - nach der ersten Auslösung - Hand-Aufweitgerät 1 nicht in Richtung der Längsachse L bewegt worden ist. Eine zweite Auslösung kann bspw. nur dann ermöglicht werden, wenn das Gerät immer noch oder jedenfalls wieder, nach der ersten Auslösung, seine diesbezügliche Stellung in Richtung der Längsachse L innehat. Hierbei kann auch eine gewisse Toleranz gegeben sein. Etwa im Bereich von 1 bis 5 mm.

### Bezugszeichenliste

- 1: Hand-Aufweitgerät
- 2: Ende
- 3: Rohr
- 4: Aufweitkopf
- 5: Segment
- 6: Spreizdorn
- 7: Sensor
- 8: Betätigungsschalter
- 9: Steuerungseinheit

- L: Längsachse

- α: Winkelbetrag
- β: Winkelbetrag

## Patentansprüche

1. Hand-Aufweitgerät (1) zum Aufweiten von Rohrenden (2), mit einem durch einen Elektromotor und/ oder durch ein Hydraulikmittel betätigbaren, mehrere Segmente (5) aufweisenden Aufweitkopf (4), wobei die über einen in Richtung einer Längsachse (L) des Aufweitkopfes (4) verfahrbaren Spreizdorn (6) betätigbaren Segmente (5) zufolge einer ersten Auslösung eines Aufweitvorganges mittels des Spreizdorns (6) quer zu einer Verfahrrichtung des Spreizdorns spreizbar sind, **dadurch gekennzeichnet, dass** eine zweite Auslösung eines Aufweitvorganges erfolgt, wenn das Hand-Aufweitgerät (1) nach der ersten Auslösung um die Längsachse (L) bewegt wurde, dass ein Sensor (7) zur Erfassung einer räumlichen Bewegung des Hand-Aufweitgerätes (1) vorgesehen ist und dass in dem Gerät eine Rechnereinheit vorgesehen ist, welche Signale des Sensors auswertet und eine Steuerung des Hand-Aufweitgerätes in dem angegebenen Sinne ermöglicht.

2. Hand-Aufweitgerät nach Anspruch 1, **dadurch gekennzeichnet, dass** die zweite Auslösung nur möglich ist, wenn die Bewegung um die Längsachse (L) einem Viertel oder mehr, bis hin bspw. zu drei Vierteln, einer Umfangs-Winkelerstreckung bezogen auf die Längsachse (L) eines Segmentes (5) entsprochen hat.

## Claims

1. A hand expansion device (1) for expanding pipe ends (2), with an expanding head (4) that can be actuated by an electric motor and/or a hydraulic medium and features several segments (5), wherein these segments (5) can be actuated by means of an expanding mandrel (6), which can be displaced in the direction of a longitudinal axis (L) of the expanding head (4), and expanded by means of the expanding mandrel (6) transverse to a displacement direction thereof as the result of a first activation of an expansion process, **characterized in that** a second activation of an expansion process takes place if the hand expansion device (1) was moved about the longitudinal axis (L) after the first activation, **in that** a sensor (7) for detecting a three-dimensional motion of the hand expansion device (1) is provided, and **in that** a processing unit is provided in the device in order to evaluate signals of the sensor and to allow a control of the hand expansion device in the described sense.

2. The hand expansion device according to claim 1, **characterized in that** the second activation is only possible if the motion about the longitudinal axis (L) has corresponded to one fourth or more, e.g. up to three-fourths, of a circumferential angular extent of a segment (5) referred to the longitudinal axis (L).

## Revendications

1. Outil d'élargissement manuel (1) pour élargir des extrémité de tube (2) avec une tête d'élargissement (4) comprenant plusieurs segments (5), activable par un moteur électrique et/ou des moyens hydrauliques, dans lequel les segments (5), actionnables par un mandrin (6) déplaçable dans une direction d'un axe longitudinal (L) de la tête d'élargissement (4), peuvent être écartés suite à une première activation d'une opération d'élargissement au moyen du mandrin (6) transversalement à une direction de déplacement du mandrin, **caractérisé en ce qu'**une deuxième activation d'une opération d'élargissement a lieu lorsque l'outil d'élargissement manuel (1) est déplacé après la première activation autour de l'axe longitudinal (L), **en ce qu'**un capteur (7) est prévu pour détecter un mouvement dans l'espace de l'outil d'élargissement manuel (1), et **en ce qu'**une unité de calcul est prévue dans l'outil, qui exploite des signaux du capteur et qui permet une commande de l'outil d'élargissement manuel de la manière indiquée.

2. Outil d'élargissement manuel selon la revendication 1, **caractérisé en ce que** la deuxième activation est uniquement possible lorsque le mouvement autour de l'axe longitudinal (L) correspond à un quart ou plus, jusqu'à en particulier trois quart d'une extension angulaire circonférentielle par rapport à l'axe longitudinal (L) d'un segment (5).
